# FASCICULE DE BREVET EUROPEEN

(11) **EP 3 835 888 B1**
(45) Date de publication et mention de la délivrance du brevet: **13.07.2022**
(21) Numéro de dépôt: 19214592.8
(22) Date de dépôt: 09.12.2019
(51) Int. Cl.: G04D 3/06, G04B 39/02

(54) **OUTILLAGE ET PROCEDE POUR LA DEPOSE D'UN VERRE DE MONTRE**
WERKZEUG UND VERFAHREN ZUM AUSWECHSELN EINES UHRENGLASES
TOOL AND METHOD FOR REMOVING A WATCH GLASS

(43) Date de publication de la demande: 16.06.2021
(73) Titulaire: Montres Rado S.A., 2543 Lengnau (CH)
(72) Inventeur: BRUNNER, Michael, 2542 Pieterlen (CH); HALDIMANN, Caroline, 4500 Solothurn (CH); WOLFRAM, Nadine, 4450 Sissach (CH); WÜTHRICH, André, 2572 Mörigen (CH); BAUMGARTNER, Pascal, 2572 Mörigen (CH); BOLZT, Sébastien, 2503 Bienne (CH)
(74) Mandataire: ICB SA

(56) Documents cités:
- CH-A- 376 437
- CH-A- 499 820
- CN-A- 110 231 770
- CN-A- 110 308 642
- US-A- 2 595 172
- US-A- 2 994 949
- US-A- 3 052 906

## Description

### Objet de l'invention

La présente invention se rapporte à un outillage pour la dépose de verres (ou glaces) de montre par injection d'air sous pression à l'intérieur du boîtier, dans le cas où les verres sont enchâssés dans une bague métallique ou dans la lunette.

L'invention se rapporte également au procédé pour la mise en œuvre de l'outillage.

### Etat de la technique

Les boîtes de montre monocoque ou dans lesquelles au moins la carrure et la lunette ne forment qu'une seule pièce sur laquelle la glace est fixée par serrage élastique présentent un intérêt notamment en termes d'étanchéité de par la réduction du nombre de joints.

Cependant il peut être difficile de démonter les boîtes emboîtées par le dessus de la montre que ce soit pour l'enlèvement de poussière au T2 (atelier de terminage) ou dans les centres de service (CS).

Plusieurs types d'outils ont cependant été mis en œuvre pour l'ouverture du boîtier ou la dépose et la dépose de glace dans les boîtiers de ce type.

Dans les boîtiers où le verre fait saillie par rapport à la carrure, un premier type d'outil a été mis en œuvre qui consiste en un anneau élastique fendu qui exerce une pression radiale sur le verre en se refermant sur la partie cylindrique du verre à l'aide d'une pince à deux poignées (CH 290787). Les extrémités libres de l'anneau peuvent être articulées respectivement à une des deux poignées et à une biellette articulée elle-même à cette poignée, de sorte que, lorsque l'on rapproche les poignées, on ferme l'anneau médiatement sur le verre, la réaction élastique de ce dernier maintenant la poignée mobile dans sa position de fermeture (CH 353693). Un second type d'outil a été utilisé dans le même but qui comprend une tête d'outil comprenant un noyau fendu et une multitude de mors ou chiens montés sur ressort, disposés en cercle et pivotant chacun autour d'un axe perpendiculaire à l'axe du boîtier, ainsi qu'une capsule et un tirant de serrage.

Tous les mors peuvent être actionnés ensemble et s'ils prennent appui sur un noyau en matière souple situé dans un logement situé dans la base de la capsule, ils peuvent même être utilisés pour cambrer des verres même de forme non circulaire (CH 640388).

Tout comme la simple utilisation d'une lame entre le rebord du verre et le bord du logement faisant office de cran de glace, les outils précités ont la particularité de risquer de provoquer des détériorations telles qu'un effritement du rebord du verre ou de causer une détérioration au niveau du boîtier.

Les documents CN 110308642A et CN110231770A décrivent une technique de dépose de glaces de montres, selon laquelle une ventouse est appuyée sur la glace et attachée à celle-ci en créant une sous-pression dans la ventouse. La glace est ensuite déposée en tirant la ventouse.

Un autre type de solution repose sur le principe d'augmenter la pression d'air régnant à l'intérieur du boîtier jusqu'à une valeur telle que le verre puisse sortir de son logement. Cette augmentation de pression est généralement réalisée en utilisant une pompe externe au boîtier, de préférence munie d'un manomètre et reliée par exemple au moyen d'un tuyau flexible à une ouverture quelconque du boîtier.

Cette méthode s'applique généralement à des boîtiers monobloc et l'ouverture de choix est bien entendu l'ouverture de la couronne, une fois que celle-ci et les moyens d'étanchéité ont été enlevés (CH 376437).

Cependant, on a constaté qu'une pression considérable, parfois jusqu'à 8 bar, doit être appliquée pour déchasser la glace du boîtier.

Il y a donc un risque que, lorsque le joint de glace finit par céder, la pression accumulée à l'intérieur du boîtier soit libérée d'un seul coup, sans contrôle possible par l'opérateur.

Il s'ensuit une sorte de déflagration qui provoque un violent courant d'air au travers de la boîte. Ce phénomène risque de déformer les cadrans, de déchasser les aiguilles ou encore de détériorer les mouvements automatiques, par exemple en chassant l'huile des paliers de ceux-ci ou en faussant le spiral.

Une solution à ce problème est apportée dans le document CH 682200 qui enseigne un procédé pour ouvrir le boîtier de la montre en extrayant le verre, ce boîtier est fixé dans une enceinte, après avoir retiré sa couronne et sa tige. Une ventouse est ensuite appliquée sur le verre, cette ventouse pouvant être actionnée depuis l'extérieur de l'enceinte à l'aide d'une poignée. En utilisant une pompe commandée par un levier, l'enceinte est soumise à une surpression définie, après quoi une force de traction est exercée sur la ventouse jusqu'à ce que le verre soit extrait. Étant donné que la surpression est la même à l'extérieur et à l'intérieur du boîtier, aucun déplacement d'air, et donc aucun dommage au mécanisme de la montre, ne se produit lorsque le verre est séparé du boîtier.

Cependant cette solution nécessaire un appareillage complexe et potentiellement coûteux.

### Buts de l'invention

La présente invention vise à fournir une solution simple et peu coûteuse pour la dépose de verres de montre dans laquelle un flux d'air est injecté dans le boîtier sans libération brutale de pression conduisant à des effets indésirables tels que déformation des cadrans, déchassage des aiguilles ou chassage de l'huile des paliers des mouvements automatiques.

### Principaux éléments caractéristiques de l'invention

Un premier aspect de la présente invention se rapporte à un premier outillage et une méthode correspondante pour la dépose d'un verre monté dans un boîtier de montre initialement étanche par engagement élastique dans un logement de la lunette formant cran de glace.

Le premier outillage comprend au moins les éléments suivants :
- un premier posage destiné à se positionner sur le haut du boîtier à butée sur la face externe de la lunette, en face du verre, ayant essentiellement la forme d'un anneau à section carrée avec un renfoncement cylindrique 30 apte à contenir le verre une fois déchassé de la lunette ;
- un deuxième posage muni d'un filetage lui permettant d'être vissé sur le boîtier à la place d'un couvercle de fond de la montre, et pourvu en son centre d'un trou passant pour permettre le passage d'air comprimé à l'intérieur du boîtier ;
- un troisième posage ayant la forme d'un cylindre plein destiné à venir s'insérer à l'intérieur du premier posage jusqu'à toucher le verre ;
- une pièce de support axial de l'assemblage du boîtier de montre et desdits posages comprenant un socle, un premier point de support axial dudit assemblage situé en utilisation du côté du fond de boîtier et un second point de support axial dudit assemblage situé en utilisation du côté du haut de boîtier, le premier point de support axial et le second point de support axial étant situés dans l'axe de référence du boîtier en utilisation, le premier point de support axial étant situé à l'extrémité d'une première vis et le second point de support axial étant situé à l'extrémité d'une seconde vis, la position des deux vis étant ajustable le long dudit axe de référence par vissage dans le socle, la première vis étant apte à venir à butée contre la surface externe du troisième posage au niveau du premier point de support axial, la seconde vis étant apte à venir à butée contre le deuxième posage en regard du trou passant et étant creuse en son centre pour permettre le passage d'air comprimé, la seconde vis étant pourvue d'une tête au niveau de sa partie distale du support, munie d'un raccord pour raccorder un tuyau flexible relié à une pompe ou raccorder directement une pompe ;
- optionnellement un tuyau flexible reliée à la pompe par un raccord ;
- une pompe.
Selon des modes particuliers, le premier outillage comporte en outre au moins une des caractéristiques suivantes ou une combinaison appropriée de plusieurs d'entre elles :
- le socle de la pièce de support axial est une pièce en forme de « U » avec un bras axial reliant deux bras transversaux dans lesquels peuvent être vissés respectivement la première vis et la seconde vis ;
- la tête de la seconde vis est également munie d'une mollette et d'une vanne d'arrêt ;
- la pompe est une pompe à piston et est munie d'un manomètre ;
- les posages sont en métal ou matière plastique.

La méthode correspondante de mise en œuvre est caractérisée séquentiellement par les étapes suivantes :
- on dévisse le couvercle de fond d'un boîtier de montre étanche dans lequel le verre est monté par engagement élastique dans un logement de la lunette formant cran de glace ;
- le deuxième posage est vissé en lieu et place du couvercle du boîtier ;
- le premier posage est placé sur le la face externe de la lunette ;
- le troisième posage est inséré à l'intérieur du premier posage et l'ensemble constitué par le boîtier, le premier, le deuxième et le troisième posage est amené à butée de la première vis de maintien, elle-même vissée au travers du socle de support ;
- la seconde vis de maintien est vissée au travers du socle de support à butée contre le deuxième posage ;
- la pompe est montée éventuellement via un flexible sur la tête de la seconde vis au moyen du (ou des) connecteur(s) et la vanne d'arrêt est ouverte ;
- l'intérieur étanche du boîtier de montre est mis sous pression jusqu'à obtention d'une valeur de pression désirée lue sur un manomètre de la pompe ;
- la vanne d'arrêt est fermée et la pompe et le flexible éventuel sont retirés ;
- la première vis de maintien est dévissée lentement, le verre se déchassant sous l'effet de la pression régnant dans le boîtier, et occupant l'espace pourvu à cet effet dans le premier posage ;
- la pression d'air s'évacue lentement ;
- sous la pression du verre, le troisième posage suit la vis jusqu'à affleurer la surface externe du premier posage ;
- l'ensemble du dispositif est ensuite démonté.

Un deuxième aspect de la présente invention se rapporte à un second outillage et une méthode correspondante pour la dépose d'un verre monté dans un boîtier de montre initialement étanche par engagement élastique dans un logement de la lunette formant cran de glace.

Le second outillage comprend au moins les éléments suivants :
- un premier posage destiné à se positionner sur le haut du boîtier à butée sur la face externe de la lunette, en face du verre, ayant essentiellement la forme d'un anneau à section carrée avec un renfoncement cylindrique 30 apte à contenir le verre une fois déchassé de la lunette ;
- un deuxième posage muni d'un filetage lui permettant d'être vissé sur le boîtier à la place d'un couvercle de fond de la montre, et pourvu en son centre d'un trou passant pour permettre le passage d'air comprimé à l'intérieur du boîtier ;
- un troisième posage ayant la forme d'un cylindre plein destiné à venir s'insérer à l'intérieur du premier posage jusqu'à toucher le verre, une goupille de retenue étant apte à solidariser l'ensemble des premier et troisième posages, avec un mouvement relatif de translation limité ;
- une pièce de support axial de l'assemblage du boîtier de montre et desdits posages comprenant un socle en « U », une première surface de support axial dudit assemblage situé en utilisation du côté du haut de boîtier et une seconde surface de support axial dudit assemblage situé en utilisation du côté du fond de boîtier, la première surface de support axial et la seconde surface de support axial étant situées dans l'axe de référence du boîtier en utilisation, la première surface de support axial étant constituée par un plat formant la surface supérieure du troisième posage et destiné à venir en contact avec l'extrémité proximale d'un piston axial et la seconde surface de support axial étant constituée d'un fond plat usiné dans la branche transversale inférieure du support en « U », constituant une butée pour la surface inférieure du deuxième posage, la position du plat de premier support axial étant ajustable le long dudit axe de référence par le déplacement du piston axial, un canal destiné, d'une part à la connexion avec une alimentation externe en air comprimé et d'autre part à la connexion avec le trou passant du deuxième posage, étant usiné dans la branche transversale inférieure du socle en « U » ;
- un cylindre fileté apte à être vissé et dévissé dans la branche transversale supérieure du support en « U », solidaire d'une autre partie cylindrique dont le centre est destiné à accueillir le piston précité et un ressort de rappel du piston, la surface supérieure de l'autre partie cylindrique étant munie d'un orifice fileté permettant d'y visser l'axe d'une poignée rotative de manière à se trouver à butée avec l'extrémité distale du piston ;
- la poignée rotative ;
- une alimentation externe en air comprimé connectable audit canal.

La méthode correspondante de mise en œuvre est caractérisée séquentiellement par les étapes suivantes :
- on dévisse le couvercle de fond d'un boîtier de montre étanche dans lequel le verre est monté par engagement élastique dans un logement de la lunette formant cran de glace ;
- le deuxième posage est placé sur la branche transversale inférieure du support en « U » et vissé sur le boîtier en lieu et place du couvercle ;
- le troisième posage est inséré à l'intérieur du premier posage et l'ensemble est solidarisé par la goupille de retenue, procurant un mouvement relatif de translation limité ;
- l'ensemble constitué par le cylindre fileté, l'autre partie cylindrique et le piston avec son ressort de rappel est vissé dans la branche transversale supérieure du support en « U » jusqu'à ce que le premier posage se trouve à proximité de la carrure du boîtier ;
- la poignée rotative est vissée dans l'orifice fileté de l'autre partie cylindrique jusqu'à ce que son axe vienne à butée de l'extrémité distale du piston ;
- on continue à tourner la poignée rotative dans le sens des aiguilles d'une montre de manière à faire coulisser axialement le piston dans le cylindre jusqu'à ce que le piston pousse sur le plat du troisième posage, qui alors coulisse dans le premier posage et vient à butée sur le verre ;
- l'intérieur étanche du boîtier de montre est mis sous pression jusqu'à obtention d'une valeur de pression désirée ;
- le piston est remonté dans le cylindre en tournant la poignée dans le sens contraire des aiguilles d'une montre, grâce à l'action du ressort de rappel ;
- le troisième posage remonte en même temps que le piston sous l'effet de la pression, le verre se déchasse de la carrure et l'air en surpression s'échappe de l'outillage ;
- on dévisse l'ensemble constitué par le cylindre fileté et l'autre partie cylindrique et on extrait le verre de l'outillage.

### Brève description des figures

La figure 1 représente une vue d'ensemble en coupe d'un premier mode d'exécution d'un outillage complet selon la présente invention, pour déchasser un verre de montre de son boîtier vers le haut, comprenant un support pour le boîtier et ses posages, une pompe à piston munie d'un manomètre, un flexible et une vanne.
La figure 2 représente une vue en coupe du boîtier de montre maintenu en place par les trois posages de l'outillage selon la présente invention.
Les figures 3A à 3E illustrent la mise en œuvre de l'outillage selon la figure 1 ou 2 depuis la mise en place des posages jusqu'à la dépose finale de la glace de montre.
La figure 4 représente une vue d'ensemble d'un second mode d'exécution d'un outillage complet selon la présente invention, pour déchasser un verre de montre de son boîtier vers le haut.
La figure 5 représente une vue en coupe de l'outillage représenté sur la figure 4.
Les figures 6A à 6G illustrent la mise en œuvre de l'outillage selon la figure 4 depuis la mise en place des posages jusqu'à la dépose finale de la glace de montre.

### Description de formes d'exécution préférées de l'invention

La figure 1 montre une première forme d'exécution d'un outillage complet 1 selon l'invention. Celui-ci comprend un support axial 10 pour le boîtier de montre 2 et ses posages 3, 4, 5, ce support axial 10 se présentant par exemple sous forme d'une pièce en « U » comprenant un premier point ou une première surface de support axial 11 et un second point ou une seconde surface de support axial 12. Le premier point et le second point de support axial 11, 12 sont rendus ajustables selon l'axe de référence 100, par exemple en se présentant sous forme d'extrémités de vis respectives 13, 14 pouvant être ajustées dans les deux branches latérales du support en « U ». L'une des deux vis 14 est creuse en son centre pour permettre le passage de l'air comprimé et est terminée au niveau de sa partie distale du support en « U » par une tête 15 munie d'une mollette, ainsi que d'une vanne 16 et présentant un premier connecteur 17 pour tuyau flexible 6. En utilisation, le tuyau flexible est fixé à une première extrémité au connecteur 17 solidaire de la tête de vis 15 et à une seconde extrémité à une pompe 7 par un second connecteur 17'. La pompe 7 est par exemple une pompe à piston munie d'un manomètre 19.

La figure 2 montre une vue en coupe du boîtier de montre 2 et des posages 3, 4, 5. Les posages sont des supports permettant l'assemblage d'une montre. Ils sont réalisés en tout matériau approprié, de préférence en métal ou matière plastique. Sur la figure 2, on a représenté la carrure/lunette de la montre 21, le verre 22 en place dans le boîtier et la couronne 23 avec son système d'étanchéité. Le mouvement automatique n'a pas été représenté.

Un premier posage 3 est d'abord disposé sur le haut du boîtier en venant à butée sur la lunette et en face du verre 22. Le posage 3 a essentiellement la forme d'un anneau à section carrée mais est muni, du côté boîtier, d'un renfoncement 30 destiné à accueillir le verre une fois déchassé. Sa fonction est de maintenir le haut de la montre. Un deuxième posage 4 est vissé à la place du couvercle de fond, préalablement enlevé du boîtier. Sa fonction est de maintenir le bas de la montre et d'étanchéifier le boîtier. Le deuxième posage 4 est pourvu d'un trou passant 18 destiné à venir en regard de la vis creuse 14 et le passage d'air comprimé au travers de celui-ci. Le troisième posage 5 a la forme d'un cylindre plein qui vient s'insérer dans le premier posage 3. Le troisième posage 5 vient toucher la glace 22 et est maintenu dans cette position par la vis 13, localisée au premier point de support axial 11, au travers de la pièce de support en « U » 10.

La méthode de mise en œuvre de l'outillage 1 selon l'invention est illustrée sur les figures 3A à 3E. Le premier posage 3 est placé sur la lunette ou le rehaut du boîtier duquel le couvercle de fond a été préalablement enlevé (figure 3A) et le deuxième posage 4 est vissé en lieu et place du couvercle (figure 3B). La vis 13 est ajustée dans le support en « U » 10 de manière à pousser le troisième posage 5, inséré dans le premier posage 3, contre la glace 22 (figure 3C). La vis creuse 14 est appuyée sur le deuxième posage 4 avec interposition d'un joint 14a en regard du trou passant 18 prévu dans le deuxième posage 4 (représenté sur la figure 1). La pompe 7 est montée avec son flexible sur la tête 15 de la vis 14 au moyen du connecteur 17, avec la vanne 16 ouverte. L'intérieur du boîtier de montre est mis sous pression jusqu'à obtention de la pression désirée lue sur le manomètre 19 de la pompe 7 (figure 3D). La vanne 16 est alors fermée. La vis de maintien 13, située à l'opposé de la vis 14 par rapport au boîtier, est dévissée lentement. Sous l'effet de la pression régnant dans le boîtier, le verre 22 se déchasse et occupe l'espace 30 pourvu à cet effet dans le premier posage 3. La pression d'air s'évacue de manière douce. Sous la pression du verre, le troisième posage 5 remonte et suit la vis 13 jusqu'à affleurer la surface externe du premier posage 3 (figure 3E). Le verre est toujours maintenu par la vis 13. On peut ensuite démonter l'ensemble du dispositif.

Les figures 4 et 5 montrent une seconde forme d'exécution d'un outillage complet 1 selon l'invention. Celui-ci comprend un support axial 10 pour le boîtier de montre 2 et ses posages 3, 4, 5, ce support axial 10 se présentant également sous forme d'une pièce en « U » comprenant un premier point ou une première surface de support axial 11 et un second point ou une seconde surface de support axial 12. Les posages 3, 4 et 5 sont identiques ou similaires à ceux de la première forme d'exécution décrite plus haut. Au moins un des points ou surfaces de support axial 11, 12 est rendu ajustable selon l'axe de référence 100. Dans cet exemple, la surface de support axial 12 est fixe et constituée d'un fond plat usiné dans la branche transversale inférieure 101 du support en « U » 10 et destiné à accueillir le deuxième posage 4. La surface de support axial 11 est constituée par un plat 41 formant la surface supérieure du troisième posage 5, en contact avec l'extrémité inférieure du piston 43 d'un mécanisme de piston axial 40. Le piston 43 est positionné axialement par vissage/dévissage, comme décrit ci-dessous.

Un canal 45 est usiné dans la partie transversale inférieure du support en « U » 10. Des connecteurs appropriés 46 permettent respectivement la jonction de canal 45 avec le trou passant fileté 18 pourvu dans le deuxième posage 4 et avec une source d'air comprimé, connue en soi de l'homme de métier.

Dans un premier temps (figure 6A), on ouvre le réceptacle du boîtier de montre 2 en écartant les posages 3 et 4 par dévissage d'un cylindre fileté 50 au travers de la partie transversale supérieure du support en « U » 10. Le cylindre fileté 50 est solidaire d'une autre partie cylindrique 51 dont le centre est destiné à accueillir le piston précité 43 et un ressort de rappel 44. La surface supérieure de la partie 51 est munie d'un orifice fileté 53 permettant d'y visser l'axe d'une poignée 52. La partie supérieure du piston 43 est à ce moment à butée dans la partie cylindrique 51 grâce à l'action du ressort de rappel 44. Après vissage dans l'orifice fileté 53, l'axe de la poignée 52 peut ensuite être positionné à butée avec la partie supérieure du piston 43.

Une fois le réceptacle libéré, on pose le boîtier de montre 2 sans fond sur le posage inférieur (ou deuxième posage) 4 (figure 6B). On rapproche ensuite les premier et le troisième posages 3, 5 du boîtier en vissant, par rotation manuelle de la pièce 51, le cylindre fileté 50 dans la partie transversale supérieure 102 du support en « U » 10 jusqu'à ce que le premier posage 3 solidaire du cylindre fileté 50 vienne à butée avec la carrure 21 du boîtier de montre 2 (figure 6C). Ensuite, on tourne la poignée 52 dans le sens des aiguilles d'une montre de manière à faire coulisser axialement le piston dans le cylindre 50. Le piston 43 pousse sur le plat 41, ce qui entraîne vers le bas le troisième posage 5 jusqu'à ce que celui-ci vienne à butée sur la glace 22 (figure 6D).

Une source d'air comprimé est alors connectée au boîtier 2 via le connecteur externe 46 et le canal 45 (figure 6E).

Le piston 43 est remonté dans le cylindre 50 en tournant la poignée 52 dans le sens contraire des aiguilles d'une montre, grâce à l'action du ressort de rappel 44. Le troisième posage 5 remonte en même temps que le piston 43 et sous l'effet de la pression d'air, le verre 22 se déchasse de la carrure 21 et l'air en surpression s'échappe de l'outillage (figure 6F).

Il ne reste plus qu'à dévisser le cylindre 51 pour remonter le cylindre 50, ouvrir le réceptacle du boîtier et extraire le verre 22 de l'outillage (figure 6G).

### Liste des symboles de référence

- 1: outillage
- 2: boîtier de montre
- 3: premier posage
- 4: deuxième posage
- 5: troisième posage
- 6: tuyau flexible
- 7: pompe
- 10: socle (support en « U »)
- 11: premier point de support axial
- 12: second point de support axial
- 13: première vis
- 14: seconde vis (creuse)
- 15: tête de vis avec mollette
- 16: vanne
- 17, 17': raccord
- 18: trou passant (évent. avec filetage)
- 19: manomètre
- 21: carrure et lunette
- 22: verre
- 23: couronne
- 30: renfoncement cylindrique (premier posage)
- 40: mécanisme de piston
- 41: plat (surface supérieure du 3^{ème} posage)
- 42: goupille de retenue
- 43: piston
- 44: ressort de rappel
- 45: canal pour alimentation en air comprimé
- 46: connecteur
- 50: cylindre fileté
- 51: autre partie cylindrique
- 52: poignée rotative
- 53: orifice fileté
- 100: axe de travail (boîtier)
- 101: branche transversale inférieure du support en « U »
- 102: branche transversale inférieure du support en « U »

## Revendications

1. Outillage (1) pour la dépose d'un verre (22) monté dans un boîtier de montre initialement étanche (2) par engagement élastique dans un logement de la lunette formant cran de glace, comprenant au moins les éléments suivants :
- un premier posage (3) destiné à se positionner sur le haut du boîtier à butée sur la face externe de la lunette, en face du verre (22), ayant essentiellement la forme d'un anneau à section carrée avec un renfoncement cylindrique (30) apte à contenir le verre (22) une fois déchassé de la lunette ;
- un deuxième posage (4) muni d'un filetage lui permettant d'être vissé sur le boîtier (2) à la place d'un couvercle de fond de la montre, et pourvu en son centre d'un trou passant (18) pour permettre le passage d'air comprimé à l'intérieur du boîtier (2) ;
- un troisième posage (5) ayant la forme d'un cylindre plein destiné à venir s'insérer à l'intérieur du premier posage (3) jusqu'à toucher le verre (22) ;
- une pièce de support axial de l'assemblage du boîtier de montre (2) et desdits posages (3, 4, 5) comprenant un socle (10), un premier point de support axial (11) dudit assemblage situé en utilisation du côté du fond de boîtier et un second point de support axial (12) dudit assemblage situé en utilisation du côté du haut de boîtier, le premier point de support axial (11) et le second point de support axial (12) étant situés dans l'axe de référence (100) du boîtier en utilisation, le premier point de support axial (11) étant situé à l'extrémité d'une première vis (13) et le second point de support axial (12) étant situé à l'extrémité d'une seconde vis (14), la position des deux vis (13, 14) étant ajustable le long dudit axe de référence (100) par vissage dans le socle (10), la première vis (13) étant apte à venir à butée contre la surface externe du troisième posage (5) au niveau du premier point de support axial (11), la seconde vis (14) étant apte à venir à butée contre la surface externe du deuxième posage (4) en regard du trou passant (18) et étant creuse en son centre pour permettre le passage d'air comprimé, la seconde vis (14) étant pourvue d'une tête (15) au niveau de sa partie distale du support, munie d'un raccord (17) pour raccorder un tuyau flexible (6) relié à une pompe (7) ou raccorder directement une pompe (7) ;
- optionnellement un tuyau flexible (6) reliée à la pompe par un raccord (17') ;
- une pompe (7).

2. Outillage selon la revendication 1, **caractérisé en ce que** le socle (10) de la pièce de support axial est une pièce en forme de « U » avec un bras axial reliant deux bras transversaux dans lesquels peuvent être vissés respectivement la première vis (13) et la seconde vis (14).

3. Outillage selon la revendication 1, **caractérisé en ce que** la tête (15) de la seconde vis (14) est également munie d'une mollette et d'une vanne d'arrêt (16).

4. Outillage selon la revendication 1, **caractérisé en ce que** la pompe (7) est une pompe à piston et est munie d'un manomètre (19).

5. Outillage selon la revendication 1, **caractérisé en ce que** les posages (3, 4, 5) sont en métal ou matière plastique.

6. Méthode de mise en œuvre de l'outillage (1) selon l'une quelconque des revendications précédentes, **caractérisée en ce que**, séquentiellement :
- on dévisse le couvercle de fond d'un boîtier de montre étanche (2) dans lequel le verre est monté par engagement élastique dans un logement de la lunette formant cran de glace ;
- le deuxième posage (4) est vissé en lieu et place du couvercle du boîtier ;
- le premier posage (3) est placé sur le la face externe de la lunette ;
- le troisième posage (5) est inséré à l'intérieur du premier posage (3) et l'ensemble constitué par le boîtier (2), le premier, le deuxième et le troisième posage (3, 4, 5) est amené à butée de la première vis de maintien (13), elle-même vissée au travers du socle (10) de support ;
- la seconde vis de maintien (14) est vissée au travers du socle (10) de support à butée contre le deuxième posage (4) ;
- la pompe (7) est montée éventuellement via un flexible (6) sur la tête (15) de la seconde vis (14) au moyen du (ou des) connecteur(s) 17 (,17') et la vanne d'arrêt (16) est ouverte ;
- l'intérieur étanche du boîtier de montre est mis sous pression jusqu'à obtention d'une valeur de pression désirée lue sur un manomètre (19) de la pompe (7) ;
- la vanne d'arrêt (16) est fermée et la pompe (7) et le flexible éventuel (6) sont retirés ;
- la première vis de maintien (13) est dévissée lentement, le verre (22) se déchassant sous l'effet de la pression régnant dans le boîtier, et occupant l'espace (30) pourvu à cet effet dans le premier posage (3) ;
- la pression d'air s'évacue lentement ;
- sous la pression du verre, le troisième posage (5) suit la vis (13) jusqu'à affleurer la surface externe du premier posage ;
- l'ensemble du dispositif est ensuite démonté.

7. Outillage (1) pour la dépose d'un verre (22) monté dans un boîtier de montre initialement étanche (2) par engagement élastique dans un logement de la lunette formant cran de glace, comprenant au moins les éléments suivants :
- un premier posage (3) destiné à se positionner sur le haut du boîtier à butée sur la face externe de la lunette, en face du verre (22), ayant essentiellement la forme d'un anneau à section carrée avec un renfoncement cylindrique (30) apte à contenir le verre (22) une fois déchassé de la lunette ;
- un deuxième posage (4) muni d'un filetage lui permettant d'être vissé sur le boîtier (2) à la place d'un couvercle de fond de la montre, et pourvu en son centre d'un trou passant (18) pour permettre le passage d'air comprimé à l'intérieur du boîtier (2) ;
- un troisième posage (5) ayant la forme d'un cylindre plein destiné à venir s'insérer à l'intérieur du premier posage (3) jusqu'à toucher le verre (22), une goupille de retenue (42) étant apte à solidariser l'ensemble des premier et troisième posages (3, 5), avec un mouvement relatif de translation limité ;
- une pièce de support axial de l'assemblage du boîtier de montre (2) et desdits posages (3, 4, 5) comprenant un socle (10) en « U », une première surface de support axial (11) dudit assemblage situé en utilisation du côté du haut de boîtier et une seconde surface de support axial (12) dudit assemblage situé en utilisation du côté du fond de boîtier, la première surface de support axial (11) et la seconde surface de support axial (12) étant situées dans l'axe de référence (100) du boîtier en utilisation, la première surface de support axial (11) étant constituée par un plat (41) formant la surface supérieure du troisième posage (5) et destiné à venir en contact avec l'extrémité proximale d'un piston axial (43) et la seconde surface de support axial (12) étant constituée d'un fond plat usiné dans la branche transversale inférieure (101) du support en « U » (10), constituant une butée pour la surface inférieure du deuxième posage (4), la position du plat (41) de premier support axial (11) étant ajustable le long dudit axe de référence (100) par le déplacement du piston axial (43), un canal (45) destiné, d'une part à la connexion avec une alimentation externe en air comprimé et d'autre part à la connexion avec le trou passant (18) du deuxième posage (4), étant usiné dans la branche transversale inférieure (101) du socle en « U » (10) ;
- un cylindre fileté (50) apte à être vissé et dévissé dans la branche transversale supérieure (102) du support en « U » (10), solidaire d'une autre partie cylindrique (51) dont le centre est destiné à accueillir le piston précité (43) et un ressort de rappel (44) du piston (43), la surface supérieure de l'autre partie cylindrique (51) étant munie d'un orifice fileté (53) permettant d'y visser l'axe d'une poignée rotative (52) de manière à se trouver à butée avec l'extrémité distale du piston (43) ;
- la poignée rotative (52) ;
- une alimentation externe en air comprimé connectable audit canal (45).

8. Méthode de mise en œuvre de l'outillage (1) selon la revendication 7, **caractérisée en ce que**, séquentiellement :
- on dévisse le couvercle de fond d'un boîtier de montre étanche (2) dans lequel le verre (22) est monté par engagement élastique dans un logement de la lunette formant cran de glace ;
- le deuxième posage (4) est placé sur la branche transversale inférieure (101) du support en « U » (10) et vissé sur le boîtier (2) en lieu et place du couvercle ;
- le troisième posage (5) est inséré à l'intérieur du premier posage (3) et l'ensemble est solidarisé par la goupille de retenue (42), procurant un mouvement relatif de translation limité ;
- l'ensemble constitué par le cylindre fileté (50), l'autre partie cylindrique (51) et le piston (43) avec son ressort de rappel (44) est vissé dans la branche transversale supérieure du support en « U » (10) jusqu'à ce que le premier posage (5) se trouve à proximité de la carrure (21) du boîtier (2) ;
- la poignée rotative (52) est vissée dans l'orifice fileté (53) de l'autre partie cylindrique (51) jusqu'à ce que son axe vienne à butée de l'extrémité distale du piston (43) ;
- on continue à tourner la poignée rotative (52) dans le sens des aiguilles d'une montre de manière à faire coulisser axialement le piston (43) dans le cylindre (50) jusqu'à ce que le piston (43) pousse sur le plat (41) du troisième posage (5), qui alors coulisse dans le premier posage (3) et vient à butée sur le verre (22) ;
- l'intérieur étanche du boîtier de montre (2) est mis sous pression jusqu'à obtention d'une valeur de pression désirée ;
- le piston (43) est remonté dans le cylindre (50) en tournant la poignée (52) dans le sens contraire des aiguilles d'une montre, grâce à l'action du ressort de rappel (44) ;
- le troisième posage (5) remonte en même temps que le piston (43) sous l'effet de la pression, le verre (22) se déchasse de la carrure (21) et l'air en surpression s'échappe de l'outillage ;
- on dévisse l'ensemble constitué par le cylindre fileté (50) et l'autre partie cylindrique (51) et on extrait le verre (22) de l'outillage.

## Patentansprüche

1. Werkzeug (1) zum Auswechseln eines Glases (22), das in einem ursprünglich abgedichteten Uhrengehäuse (2) durch elastisches Eingreifen in eine Aufnahme der Lünette, die eine Glasrasterung bildet, montiert ist, mit mindestens den folgenden Elementen:
- einer ersten Aufsetzeinrichtung (3), die dazu bestimmt ist, auf der Oberseite des Gehäuses mit einem Anschlag an der Außenseite der Lünette gegenüber dem Glas (22) positioniert zu werden und im Wesentlichen die Form eines Rings mit quadratischem Querschnitt und mit einer zylindrischen Vertiefung (30), die das Glas (22) aufnehmen kann, sobald es aus der Lünette gelöst ist, aufweist;
- einer zweiten Aufsetzeinrichtung (4) mit einem Gewinde, mit dem diese auf das Gehäuse (2) anstelle eines Bodendeckels der Uhr geschraubt werden kann, und einem Durchgangsloch (18) in deren Mitte, um den Durchgang von Druckluft in das Innere des Gehäuses (2) zu ermöglichen;
- einer dritten Aufsetzeinrichtung (5) in Form eines Vollzylinders, der dazu bestimmt ist, bis zur Berührung des Glases (22) in das Innere der ersten Aufsetzeinrichtung (3) eingesetzt zu werden;
- einem Teil zur axialen Abstützung der Baugruppe aus dem Uhrengehäuse (2) und den Aufsetzeinrichtungen (3, 4, 5), das einen Sockel (10), einen ersten axialen Stützpunkt (11) der Baugruppe, der sich im Gebrauch auf einer Seite des Gehäusebodens befindet, und einen zweiten axialen Stützpunkt (12) der Baugruppe, der sich im Gebrauch auf der Seite des Gehäuseoberteils befindet, umfasst, wobei der erste axiale Stützpunkt (11) und der zweite axiale Stützpunkt (12) im Gebrauch in der Referenzachse (100) des Gehäuses liegen, wobei der erste axiale Stützpunkt (11) am Ende einer ersten Schraube (13) und der zweite axiale Stützpunkt (12) am Ende einer zweiten Schraube (14) angeordnet ist, wobei die Position der beiden Schrauben (13, 14) entlang der Referenzachse (100) durch Einschrauben in den Sockel (10) einstellbar ist, wobei die erste Schraube (13) geeignet ist, an der Außenseite der dritten Aufsetzeinrichtung (5) auf Höhe des ersten axialen Stützpunkts (11) in Anschlag zu gelangen, und die zweite Schraube (14) geeignet ist, an der Außenseite der zweiten Aufsetzeinrichtung (4) gegenüberstehend dem Durchgangsloch (18) in Anschlag zu gelangen, und die in ihrer Mitte hohl ausgebildet ist, um den Durchgang von Druckluft zu ermöglichen, wobei die zweite Schraube (14) auf Höhe ihres distalen Teils der Halterung mit einem Kopf (15) versehen ist, der mit einem Anschlussstück (17) zum Anschließen eines flexiblen Schlauchs (6), der mit einer Pumpe (7) verbunden ist, oder zum direkten Anschließen einer Pumpe (7) versehen ist;
- optional einem flexiblen Schlauch (6), der über ein Anschlussstück (17') mit der Pumpe verbunden ist;
- einer Pumpe (7).

2. Werkzeug nach Anspruch 1, **dadurch gekennzeichnet, dass** der Sockel (10) des axialen Stützteils ein "U"-förmiges Teil ist mit einem axialen Arm, der zwei Querarme verbindet, in die jeweils die erste Schraube (13) und die zweite Schraube (14) eingeschraubt werden können.

3. Werkzeug nach Anspruch 1, **dadurch gekennzeichnet, dass** der Kopf (15) der zweiten Schraube (14) ebenfalls mit einem Rädchen und mit einem Absperrventil (16) versehen ist.

4. Werkzeug nach Anspruch 1, **dadurch gekennzeichnet, dass** die Pumpe (7) eine Kolbenpumpe ist und mit einem Manometer (19) versehen ist.

5. Werkzeug nach Anspruch 1, **dadurch gekennzeichnet, dass** die Aufsetzeinrichtungen (3, 4, 5) aus Metall oder Kunststoff bestehen.

6. Verfahren zur Verwendung des Werkzeugs (1) nach einem der vorhergehenden Ansprüche, **dadurch gekennzeichnet, dass** nacheinander Folgendes ausgeführt wird:
- Abschrauben des Bodendeckels von einem abgedichteten Uhrengehäuse (2), in dem das Glas durch elastischen Eingriff in einer Aufnahme der Lünette, die eine Glasrasterung bildet, montiert ist;
- Anschrauben der zweiten Aufsetzeinrichtung (4) anstelle des Gehäusedeckels;
- Platzieren der ersten Aufsetzeinrichtung (3) auf die Außenseite der Lünette;
- Einschieben der dritten Aufsetzeinrichtung (5) in das Innere der ersten Aufsetzeinrichtung (3) und Heranführen der Baugruppe, die aus dem Gehäuse (2), der ersten, zweiten und dritten Aufsetzeinrichtung (3, 4, 5) gebildet ist, an die erste Halteschraube (13), die ihrerseits durch den Stützsockel (10) geschraubt wird;
- Schrauben der zweiten Halteschraube (14) durch den Stützsockel (10) in Anschlag gegen die zweite Aufsetzeinrichtung (4);
- Montieren der Pumpe (7), gegebenenfalls mittels eines flexiblen Schlauchs (6), an den Kopf (15) der zweiten Schraube (14) mittels des Anschlussstücks (oder der Anschlussstücke) (17, 17') und Öffnen des Absperrventils (16);
- Beaufschlagen des abgedichteten Inneren des Uhrengehäuses mit Druck, bis ein gewünschter Druckwert erreicht wird, der an einem Manometer (19) der Pumpe (7) abgelesen wird;
- Schließen des Absperrventils (16) und Entfernen der Pumpe (7) und des dazugehörigen Schlauchs (6);
- langsam Abschrauben der ersten Halteschraube (13), wobei sich das Glas (22) unter der Wirkung des Drucks, der in dem Gehäuse herrscht, ablöst und den Raum (30), der hierzu in der ersten Aufsetzeinrichtung (3) vorgesehen ist, einnimmt;
- langsames Entweichen des Luftdrucks;
- Zulassen, dass die dritte Aufsetzeinrichtung (5) unter dem Druck des Glases der Schraube (13) folgt, bis sie mit der äußeren Oberfläche der ersten Aufsetzeinrichtung bündig abschließt;
- anschließend Demontieren der gesamten Einrichtung.

7. Werkzeug (1) zum Auswechseln eines Glases (22), das in einem ursprünglich abgedichteten Uhrengehäuse (2) durch elastischen Eingreifen in eine Aufnahme der Lünette, die eine Glasrasterung bildet, montiert ist, mit mindestens den folgenden Elementen:
- einer ersten Aufsetzeinrichtung (3), die dazu bestimmt ist, auf der Oberseite des Gehäuses mit einem Anschlag an der Außenseite der Lünette gegenüber dem Glas (22) positioniert zu werden und im Wesentlichen die Form eines Rings mit quadratischem Querschnitt mit zylindrischer Vertiefung (30), die das Glas (22) aufnehmen kann, sobald es von der Lünette gelöst worden ist, aufweist;
- einer zweiten Aufsetzeinrichtung (4) mit einem Gewinde mit dem diese anstelle eines Bodendeckels der Uhr auf das Gehäuse (2) geschraubt werden kann, und in ihrer Mitte mit einem Durchgangsloch (18) versehen ist, um den Durchgang von Druckluft in das Innere des Gehäuses (2) zu ermöglichen;
- einer dritten Aufsetzeinrichtung (5) in Form eines Vollzylinders, der dazu bestimmt ist, in den Innenraum der ersten Aufsetzeinrichtung (3) eingesetzt zu werden bis zur Berührung des Glases (22), wobei ein Haltestift (42) die Gesamtheit der ersten und der dritten Aufsetzeinrichtung (3, 5) mit begrenzter relativer Translationsbewegung aneinander befestigt;
- einem Teil zur axialen Abstützung der Baugruppe aus dem Uhrengehäuse (2) und den Aufsetzeinrichtungen (3, 4, 5), das einen Sockel (10) in Form eines "U", eine erste axiale Stützfläche (11) der Baugruppe, die sich im Gebrauch auf der Oberseite des Gehäuses befindet, und eine zweite axiale Stützfläche (12) der Baugruppe, die sich im Gebrauch auf Unterseite des Gehäuses befindet, umfasst, wobei sich die erste axiale Stützfläche (11) und die zweite axiale Stützfläche (12) im Gebrauch in einer Referenzachse (100) des Gehäuses befinden, wobei die erste axiale Stützfläche (11) von eine Platte (41) gebildet ist, die die Oberseite der dritten Aufsetzeinrichtung (5) bildet und dazu bestimmt ist, mit dem proximalen Ende eines Axialkolbens (43) in Kontakt zu kommen, und die zweite axiale Stützfläche (12) aus einem flachen Boden gebildet ist, der in dem unteren Querschenkel (101) des "U"-förmigen Trägers (10) eingearbeitet ist und einen Anschlag für die Unterfläche der zweiten Aufsetzeinrichtung (4) bildet, wobei die Position der Platte (41) des ersten axialen Trägers (11) längs der Referenzachse (100) durch die Verlagerung des axialen Kolben (43) einstellbar ist, wobei ein Kanal (45), der einerseits zur Verbindung mit einer externen Versorgung mit Druckluft und andererseits zur Verbindung mit dem Durchgangsloch (18) der zweiten Aufsetzeinrichtung (4) bestimmt ist, in dem unteren Querschenkel (101) des "U"-förmigen Sockels (10) eingearbeitet ist;
- einem Gewindezylinder (50), der in den oberen Querschenkel (102) des "U"-förmigen Trägers (10) eingeschraubt und von diesem abgeschraubt werden kann und mit einem anderen zylindrischen Teil (51) fest verbunden ist, dessen Mitte dazu bestimmt ist, den oben genannten Kolben (43) und eine Rückstellfeder (44) des Kolbens (43) aufzunehmen, wobei die Oberseite des anderen zylindrischen Teils (51) mit einer Gewindeloch (53) versehen ist, durch das die Achse eines Drehgriffs (52) geschraubt werden kann, derart, dass sie an das distale Ende des Kolbens (43) anstößt;
- dem Drehgriff (52);
- einer externen Druckluftversorgung, die mit dem Kanal (45) verbunden werden kann.

8. Verfahren zur Verwendung des Werkzeugs (1) nach Anspruch 7, **dadurch gekennzeichnet, dass** nacheinander Folgendes ausgeführt wird:
- Abschrauben des Bodendeckels von einem abgedichteten Uhrengehäuse (2), in dem das Glas (22) durch elastischen Eingriff in einer Aufnahme der Lünette, die eine Glasrasterung bildet, montiert ist;
- Platzieren der zweiten Aufsetzeinrichtung (4) auf dem unteren Querschenkel (101) der "U"-förmigen Halterung (10) und Schrauben aus das Gehäuse (2) anstelle des Deckels;
- Einschieben der dritten Aufsetzeinrichtung (5) in das Innere der ersten Aufsetzeinrichtung (3) und Befestigen der Baugruppe durch den Haltestift (42), der eine relative Grenztranslationsbewegung verschafft;
- Einschrauben der Baugruppe, die aus dem Gewindezylinder (50), dem anderen zylindrischen Teil (51) und dem Kolben (43) mit seiner Rückstellfeder (44) gebildet ist, in den oberen Querschenkel des "U"-förmigen Trägers (10), bis sich die erste Aufsetzeinrichtung (5) in der Nähe des Gehäusemittelteils (21) des Gehäuses (2) befindet;
- Schrauben des Drehgriffs (52) in die Gewindebohrung (53) des anderen zylindrischen Teils (51), bis seine Achse in Anschlag mit dem distalen Ende des Kolbens (43) gelangt;
- Fortsetzen des Drehens des Drehgriffs (52) im Uhrzeigersinn, derart, dass der Kolben (43) axial in dem Zylinder (50) gleitet, bis der Kolben (43) auf die Platte (41) der dritten Aufsetzeinrichtung (5) drückt, die dann in der ersten Aufsetzeinrichtung (3) gleitet und an das Glas (22) anstößt;
- Beaufschlagen des dichten Innenraums des Uhrengehäuses (2) mit Druck, bis ein gewünschter Druckwert erreicht ist;
- erneutes Montieren des Kolbens (43) in dem Zylinder (50) durch Drehen des Griffs (52) im Gegenuhrzeigersinn kraft der Wirkung der Rückstellfeder (44);
- erneutes Montieren der dritten Aufsetzeinrichtung (5) gleichzeitig mit dem Kolben (43) unter der Wirkung des Drucks, wobei sich das Glas (22) von dem Gehäusemittelteil (21) ablöst und die unter Überdruck stehende Luft aus dem Werkzeug entweicht;
- Abschrauben der Baugruppe, die durch den Gewindezylinder (50) und den anderen zylindrischen Teil (51) gebildet ist, und Herausnehmen des Glases (22) aus dem Werkzeug.

## Claims

1. Tool (1) for removing a glass (22) mounted in an initially airtight watch case (2) by elastic engagement in a recess in the bezel forming a crystal groove, comprising at least the following elements:
- a first fitting (3) intended to be positioned on the top of the case in abutment on the external face of the bezel, facing the glass (22), having substantially the shape of a square-section ring with a cylindrical indentation (30) capable of containing the glass (22) once it has been driven out of the bezel;
- a second fitting (4) provided with a thread enabling it to be screwed onto the case (2) in place of a back cover of the watch, and provided, at the centre thereof, with a through-hole (18) to allow compressed air to pass inside the case (2);
- a third fitting (5) having the shape of a solid cylinder intended to be inserted inside the first fitting (3) until it touches the glass (22);
- an axial support part supporting the assembly of the watch case (2) and said fittings (3, 4, 5) comprising a base (10), a first axial support point (11) supporting said assembly located, when in use, on the case back side and a second axial support point (12) supporting said assembly located, when in use, on the case top side, the first axial support point (11) and the second axial support point (12) being located in the reference axis (100) of the case when in use, the first axial support point (11) being located at the end of a first screw (13) and the second axial support point (12) being located at the end of a second screw (14), the position of the two screws (13, 14) being adjustable along said reference axis (100) by screwing into the base (10), the first screw (13) being capable of abutting against the external surface of the third fitting (5) at the first axial support point (11), the second screw (14) being capable of abutting against the external surface of the second fitting (4) facing the through-hole (18) and being hollow at the centre thereof in order to allow compressed air to pass, the second screw (14) being provided with a head (15) at the part thereof distal from the support, provided with a connector (17) for connecting a flexible hose (6) connected to a pump (7) or for directly connecting a pump (7);
- optionally a flexible hose (6) connected to the pump by a connector (17');
- a pump (7).

2. Tool according to claim 1, **characterised in that** the base (10) of the axial support part is a "U"-shaped part with an axial arm connecting two transverse arms into which the first screw (13) and the second screw (14) can be screwed respectively.

3. Tool according to claim 1, **characterised in that** the head (15) of the second screw (14) is also provided with a thumbwheel and a shut-off valve (16).

4. Tool according to claim 1, **characterised in that** the pump (7) is a piston pump and is provided with a pressure gauge (19).

5. Tool according to claim 1, **characterised in that** the fittings (3, 4, 5) are made of metal or plastics material.

6. Method for implementing the tool (1) according to any one of the preceding claims, **characterised in that**, sequentially:
- the back cover of an airtight watch case (2) is unscrewed, in which case the glass is mounted by elastic engagement in a recess of the bezel forming a crystal groove;
- the second fitting (4) is screwed in place of the cover of the case;
- the first fitting (3) is placed on the external face of the bezel;
- the third fitting (5) is inserted into the first fitting (3) and the assembly constituted by the case (2), the first, the second and the third fittings (3, 4, 5) is brought into abutment against the first retaining screw (13), which is itself screwed through the support base (10);
- the second retaining screw (14) is screwed through the support base (10) to abut against the second fitting (4);
- the pump (7) is optionally mounted via a hose (6) on the head (15) of the second screw (14) by means of the one or more connectors 17 (,17') and the shut-off valve (16) is opened;
- the airtight interior of the watch case is pressurised until a desired pressure value is reached, which is read on a pressure gauge (19) of the pump (7);
- the shut-off valve (16) is closed and the pump (7) and any hose (6) are removed;
- the first retaining screw (13) is unscrewed slowly, the glass (22) being driven out under the effect of the pressure within the case and occupying the space (30) provided for this purpose in the first fitting (3);
- the air pressure is slowly released;
- under the pressure of the glass, the third fitting (5) follows the screw (13) until it lies flush with the external surface of the first fitting;
- the whole device is then dismantled.

7. Tool (1) for removing a glass (22) mounted in an initially airtight watch case (2) by elastic engagement in a recess in the bezel forming a crystal groove, comprising at least the following elements:
- a first fitting (3) intended to be positioned on the top of the case in abutment on the external face of the bezel, facing the glass (22), having substantially the shape of a square-section ring with a cylindrical indentation (30) capable of containing the glass (22) once it has been driven out of the bezel;
- a second fitting (4) provided with a thread enabling it to be screwed onto the case (2) in place of a back cover of the watch, and provided, at the centre thereof, with a through-hole (18) to allow compressed air to pass inside the case (2);
- a third fitting (5) having the shape of a solid cylinder intended to be inserted inside the first fitting (3) until it touches the glass (22), a retaining pin (42) being capable of making the first and third fittings (3, 5) integral, with a limited relative translational motion;
- an axial support part supporting the assembly of the watch case (2) and said fittings (3, 4, 5) comprising a "U"-shaped base (10), a first axial support surface (11) supporting said assembly located, when in use, on the case top side and a second axial support surface (12) supporting said assembly located, when in use, on the case back side, the first axial support surface (11) and the second axial support surface (12) being located in the reference axis (100) of the case when in use, the first axial support surface (11) being constituted by a flat (41) forming the upper surface of the third fitting (5) and intended to come into contact with the proximal end of an axial piston (43) and the second axial support surface (12) being constituted by a flat bottom machined in the lower transverse branch (101) of the "U"-shaped support (10), constituting a banking for the lower surface of the second fitting (4), the position of the flat (41) of the first axial support (11) being adjustable along said reference axis (100) by the displacement of the axial piston (43), a channel (45) intended, on the one hand, for connection with an external compressed air supply and on the other hand for connection with the through-hole (18) of the second fitting (4), being machined into the lower transverse branch (101) of the "U"-shaped base (10);
- a threaded cylinder (50) capable of being screwed into and unscrewed from the upper transverse branch (102) of the "U"-shaped support (10), integral with another cylindrical part (51), the centre whereof is intended to receive the aforementioned piston (43) and a return spring (44) of the piston (43), the upper surface of the other cylindrical part (51) being provided with a threaded orifice (53) allowing the shaft of a rotating handle (52) to be screwed therein so as to be in abutment with the distal end of the piston (43);
- the rotating handle (52);
- an external compressed air supply capable of being connected to said channel (45).

8. Method for implementing the tool (1) according to claim 7, **characterised in that**, sequentially:
- the back cover of an airtight watch case (2) is unscrewed, in which case the glass (22) is mounted by elastic engagement in a recess of the bezel forming a crystal groove;
- the second fitting (4) is placed on the lower transverse branch (101) of the "U"-shaped support (10) and is screwed to the case (2) in place of the cover;
- the third fitting (5) is inserted into the first fitting (3) and the assembly is made integral by the retaining pin (42), providing limited relative translational motion;
- the assembly constituted by the threaded cylinder (50), the other cylindrical part (51) and the piston (43) with its return spring (44) is screwed into the upper transverse branch of the "U"-shaped support (10) until the first fitting (5) is located close to the middle (21) of the case (2);
- the rotating handle (52) is screwed into the threaded orifice (53) in the other cylindrical part (51) until the shaft thereof abuts against the distal end of the piston (43);
- the turning of the rotating handle (52) is continued clockwise so as to cause the piston (43) to slide axially in the cylinder (50) until the piston (43) pushes on the flat (41) of the third fitting (5), which then slides into the first fitting (3) and comes into abutment on the glass (22);
- the airtight interior of the watch case (2) is pressurised until a desired pressure value is obtained;
- the piston (43) is reassembled in the cylinder (50) by turning the handle (52) counter-clockwise, by the action of the return spring (44);
- the third fitting (5) rises with the piston (43) under the effect of the pressure, the glass (22) is driven from the middle (21) and the overpressure air escapes from the tool;
- the assembly constituted by the threaded cylinder (50) and the other cylindrical part (51) is unscrewed and the glass (22) is extracted from the tool.
